# EUROPÄISCHE PATENTSCHRIFT

(11) **EP 2 244 040 B1**
(45) Veröffentlichungstag und Bekanntmachung des Hinweises auf die Patenterteilung: **28.08.2019**
(21) Anmeldenummer: 10167202.0
(22) Anmeldetag: 29.07.2005
(51) Int. Cl.: F25B 1/10, F25B 9/00, F25B 41/04

(54) **Kältekreislauf und Verfahren zum Betreiben eines Kältekreislaufes**
Flashgas removal from a receiver in a refrigeration circuit
Vidange de vapeur instantanée du réservoir d'un circuit refrigérant

(30) Priorität: 09.08.2004 DE 102004038640
(43) Veröffentlichungstag der Anmeldung: 27.10.2010
(62) Teilanmeldung aus: 05775838.5
(73) Patentinhaber: Carrier Corporation, Farmington, CT 06034 (US)
(72) Erfinder: Bernd Heinbokel, 50999 Köln (DE); Andreas Gernemann, 24939 Flensburg (DE); Uwe Schierhorn, 50839 Wesseling (DE)
(74) Vertreter: Schmitt-Nilson Schraud Waibel Wohlfrom Patentanwälte Partnerschaft mbB

(56) Entgegenhaltungen:
- EP-A1- 1 046 869
- WO-A1-2004/055454
- DE-A1- 4 309 137
- DE-A1- 19 522 884
- FR-A- 2 738 331
- JP-A- 2002 156 161
- HUFF H-J ET AL: "OPTIONS FOR A TWO-STAGE TRANSCRIPTIONAL CARBON DIOXIDE CYCLE", IIR GUSTAV LORENTZEN CONFERENCE ON NATURAL WORKING FLUIDS. JOINT CONFERENCE OF THE INTERNATIONAL INSTITUTE OF REFRIGERATION SECTION B AND E, 17. September 2002 (2002-09-17), Seiten 158-164, XP001176579,
- OSTERTAG P: "KAELTEPROZESSE DARGESTELLT MIT HILFE DER ENTROPIETAFEL, PASSAGE", KAELTEPROZESSE. DARGESTELLT MIT HILFE DER ENTROPIETAFEL, 1933, Seiten I-IV,1, XP001169097,
- GEBHARDT D ET AL: "ENTWICKLUNG EINER TRANSKRITISCHEN ZWEISTUFIGEN SUPERMARKTKAELTEANLAGE FUER TIEF- UND NORMALKUEHLUNG (2)//DEVELOPMENT OF A SUPERMARKET TRANSCRITICAL MULTISTAGE REFRIGERATING PLANT FOR CHILLING AND FREEZING", KAELTE UND KLIMATECHNIK, GENTNER, STUTTGART, DE, Bd. 56, 1. Oktober 2003 (2003-10-01), Seiten 54-65, XP008028730, ISSN: 0343-2246
- GIROTTO S ET AL: "COMMERCIAL REFRIGERATION SYSTEM WITH CO2 AS REFRIGERANT EXPERIMENTAL RESULTS", INTERNATIONAL CONGRESS OF REFRIGERATION. PROCEEDINGS - CONGRESINTERNATIONAL DU FROID. COMPTES RENDUS, XX, XX, 17 August 2003 (2003-08-17), pages 1-08, XP000962253,

## Beschreibung

Die Erfindung betrifft einen Kältekreislauf, in dem ein ein- oder mehrkomponentiges Kältemittel zirkuliert, aufweisend in Strömungsrichtung einen Verflüssiger, einen Sammelbehälter, eine, einem Verdampfer vorgeschaltete Entspannungsvorrichtung, einen Verdampfer und eine einstufig verdichtende Verdichtereinheit.

Ferner betrifft die Erfindung ein Verfahren zum Betreiben eines Kältekreislaufes.

Unter dem Begriff "Verflüssiger" seien sowohl Verflüssiger als auch Gaskühler zu verstehen.

Gattungsgemäße Kältekreisläufe sind hinlänglich bekannt. Sie werden beispielsweise in Kälteanlagen, so genannten Verbundkälteanlagen, wie sie in Supermärkten zur Anwendung kommen, realisiert. Verbundkälteanlagen versorgen dort im Allgemeinen eine Vielzahl von Kälteverbrauchern, wie etwa Kühlräume, Kühl- und Tiefkühlmöbel. Zu diesem Zweck zirkuliert in ihnen ein ein- oder mehrkomponentiges Kältemittel bzw. Kältemittelgemisch.

Aus der DE 195 22 884 A1 ist ein Verfahren zum Betrieb einer Kompressionskälteanlage mit dem Arbeitsmittel Kohlendioxid mit einer zweistufigen Drosselung und Teilung des umlaufenden Arbeitsmittelstromes bekannt. Dabei wird der Arbeitsmittelmassestrom nach der ersten Drosselstufe in einen unterkritisch arbeitenden Mitteldruckabscheidesammler geleitet, der sich im unteren Teil des Mitteldruckabscheidesammler separierende, größere flüssige Arbeitsmittelmassestromanteil dem Verdampfer zugeführt, der im oberen Teil des Mitteldruckabscheiders separierende, kleinere dampfförmige Arbeitsmittelmassestromanteil wird über eine zweite Drosselstufe bis nahe über den Verdampfungsdruck entspannt. In einem inneren Wärmeübertrager dient der kleinere dampfförmige Arbeitsmittelmassestromanteil durch Verdampfung und Überhitzung zur Unterkühlung des überkritischen Hochdruckgases. Nach der Verdampfung und Überhitzung wird der kleinere Arbeitsmittelmassestromanteil in einem im Verdampfer integrierten Sammelrohr mit den Ausgängen der Verdampferstränge gemischt.

Aus der FR 2 738 331 A ist ein unterkritisch arbeitender Kältekreislauf bekannt, der in dem Ausführungsbeispiel der Fig. 1 über einen Verdichter, einen Verflüssiger, ein Hochdruckschwimmerventil, einen Tank und Verdampfer mit vorgeschalteten Entspannungsventilen vorliegt, bei dem eine Leitung den oberen Teil des flüssigen Tanks mit dem Eingang des Verdichters verbindet, und wobei in dieser Leitung nacheinander ein elektronisch betriebenes Ventil und ein zusätzliches manuelles Einstellungsorgan vorhanden sind.

Aus Girotto S et. al.: "Commercial Refrigeration System with CO2 as Refrigerant Experimental Results", International Congress of Refrigeration. Proceedings - Congresinternational do Froid. Comptes Rendus, XX, XX, 17. August 2003 (2003-08-17), Seiten 1-08, XP000962253, ist es bekannt, dass, wenn Flash Gas mit einer Zwischenstufe verbunden ist, der Druck in der Flüssigkeitsleitung niemals 50 bar überschreitet.

Ein zum Stand der Technik zählender Kältekreislauf bzw. eine Kälteanlage, in der ein derartiger Kältekreislauf realisiert wird, sei anhand des in der **Figur 1** dargestellten Ausführungsbeispieles näher erläutert.

Das in dem Kältekreislauf zirkulierende ein- oder mehrkomponentige Kältemittel wird in einem Verflüssiger bzw. Gaskühler A - nachfolgend nurmehr als Verflüssiger bezeichnet-, der im Regelfall außerhalb des Supermarktes, beispielsweise auf dessen Dach, angeordnet ist, durch Wärmetausch, vorzugsweise gegen Außenluft, kondensiert.

Das flüssige Kältemittel aus dem Verflüssiger A wird über Leitung B einem (Kältemittel)Sammler C zugeführt. Innerhalb eines Kältekreislaufes muss immer soviel Kältemittel vorhanden sein, dass auch bei maximalem Kältebedarf die Verdampfer aller Kälteverbraucher gefüllt werden können. Da jedoch bei niedrigerem Kältebedarf einzelne Verdampfer nur teilweise gefüllt oder sogar vollständig leer sind, muss das überschüssige Kältemittel während dieser Zeiten in dem dafür vorgesehenen Sammler C aufgefangen werden.

Aus dem Sammler C gelangt das Kältemittel über die Flüssigkeitsleitung D zu den Kälteverbrauchern des so genannten Normalkühlkreislaufes. Hierbei stehen die in der Figur 1 dargestellten Verbraucher F und F' für eine beliebige Anzahl von Verbrauchern des Normalkühlkreislaufes. Jedem der vorgenannten Kälteverbraucher ist ein Expansionsventil E bzw. E' vorgeschaltet, in welchem das in den Kälteverbraucher bzw. den oder die Verdampfer des Kälteverbrauchers strömende Kältemittel entspannt wird. Das so entspannte Kältemittel wird in den Verdampfern der Kältemittelverbraucher F und F' verdampft und kühlt so die entsprechenden Kühlmöbel und -räume.

Das in den Kälteverbrauchern F und F' des Normalkühlkreislaufes verdampfte Kältemittel wird anschließend über die Saugleitung G der Verdichtereinheit H zugeführt und in dieser auf den gewünschten Druck zwischen 10 und 25 bar verdichtet. Im Regelfall ist die Verdichtereinheit H lediglich einstufig ausgebildet und weist mehrere parallel geschaltete Verdichter auf.

Das in der Verdichtereinheit H verdichtete Kältemittel wird anschließend über die Druckleitung I wiederum dem bereits erwähnten Verflüssiger A zugeführt.

Über eine zweite Flüssigkeitsleitung D' wird aus dem Sammler C Kältemittel dem Kondensator K zugeführt und in diesem im Wärmetausch gegen das Kältemittel des noch zu erläuternden Tiefkühlkreislaufes verdampft, bevor es über die Leitung G' der Verdichtereinheit H zugeführt wird.

Das in dem Kondensator K verflüssigte Kältemittel des Tiefkühlkreislaufes wird über Leitung L dem Sammler M des Tiefkühlkreislaufes zugeführt. Aus diesem wird über die Leitung N das Kältemittel dem Verbraucher P - dieser steht für eine beliebige Anzahl von Verbrauchern -, dem eine Entspannungsvorrichtung O vorgeschaltet ist, zugeführt und in diesem verdampft. Über die Saugleitung Q wird das verdampfte Kältemittel der ein- oder mehrstufigen Verdichtereinheit R zugeführt, in dieser auf einen Druck zwischen 25 und 40 bar verdichtet und anschließend über die Druckleitung S dem bereits erwähnten Kondensator K zugeführt.

Als Kältemittel des Normalkühlkreislaufes wird beispielsweise R 404A verwendet, während für den Tiefkühlkreislauf Kohlendioxid zur Anwendung kommt.

Die in der Figur 1 dargestellten Verdichtereinheiten H und R, die Sammler C und M sowie der Kondensator K sind im Regelfall in einem separaten Maschinenraum angeordnet. Etwa 80 bis 90 % des gesamten Leitungsnetzes sind jedoch in den Verkaufsräumen, den Lagerräumen bzw. anderen für Mitarbeiter und Kunden zugänglichen Räumen eines Supermarktes angeordnet. Solange in diesem Leitungsnetz mit Drücken von nicht mehr als 35 bis 40 bar gearbeitet wird, ist dies für die Supermarktbetreiber sowohl aus psychologischer Sicht als auch aus Kostengründen akzeptabel.

Derzeit wird dazu übergegangen, auch den vorbeschriebenen Normalkühlkreislauf mit dem Kältemittel CO₂ zu betreiben.

Der sinnvolle Einsatz des natürlichen Kältemittels CO₂ in der Gewerbekälte scheitert bisher zum einen an der unzureichenden energetischen Effizienz des einfachen, einstufigen Kreisprozesses bei hohen (Außen)Lufttemperaturen. Zum anderen sind aufgrund der Stoffeigenschaften von CO₂ hohe Arbeitsdrücke - bis zu 100 bar und darüber - erforderlich, die eine Fertigung von entsprechenden Kältekreisläufen bzw. Kälteanlagen aus ökonomischen Gründen enorm erschweren. Kommerziell wird das Kältemittel CO₂ daher bisher nur bei Kaskadensystemen in der Tiefkühlung verwendet - wie dies beispielhaft anhand der Figur 1 erläutert ist -, da die dort realisierten Arbeitsdrücke die übliche, maximale Drucklage von 40 bar nicht überschreiten.

Aufgrund der vorerwähnten höheren Drücke bzw. Drucklage muss das Rohrleitungsnetz des Kältekreislaufes auf diese Drücke bzw. Drucklage ausgelegt werden. Die hierfür erforderlichen Materialien sind jedoch weitaus teurer als diejenigen, die bei den bisher realisierten Drucklagen zur Anwendung kommen können. Darüber hinaus sind derartige, vergleichsweise hohe Drucklagen jedoch auch den Anlagenbetreibern nur sehr schwer zu vermitteln.

Ein weiteres Problem besteht insbesondere bei der Verwendung von CO₂ als Kältemittel darin, dass bei entsprechend hohen Außentemperaturen ein überkritischer Betrieb des Kältekreislaufes erforderlich wird. Hohe Außenlufttemperaturen haben zur Folge, dass am Verdampfereintritt vergleichsweise hohe Drosseldampfanteile auftreten. Dadurch wird die effektive volumetrische Kälteleistung des zirkulierenden Kältemittels verringert, jedoch müssen sowohl Saug- als auch Flüssigkeitsleitungen sowie die Verdampfer entsprechend größer dimensioniert werden, um die Druckverluste so niedrig wie möglich zu halten.

Aufgabe der vorliegenden Erfindung ist es, einen gattungsgemäßen Kältekreislauf sowie ein Verfahren zum Betreiben eines Kältekreislaufes anzugeben, der bzw. das die genannten Nachteile vermeidet.

Diese Aufgabe wird gelöst durch einen Kältekreislauf nach Anspruch 1 und ein Verfahren nach Anspruch 10.

Bei einem erfindungsgemäßen Kältekreislauf ist zwischen dem Verflüssiger und dem Sammelbehälter eine Zwischen-Entspannungsvorrichtung angeordnet.

Bei einem erfindungsgemäßen Verfahren erfolgt in der der zwischen dem Verflüssiger und dem Sammelbehälter angeordneten Zwischen-Entspannungsvorrichtung eine Entspannung des Kältemittels auf einen (Zwischen)Druck von 5 bis 40 bar.

Der erfindungsgemäße Kältekreislauf, das erfindungsgemäße Verfahren zum Betreiben eines Kältekreislaufes sowie weitere Ausgestaltungen desselben seien nachfolgend anhand der in den Figuren 2 bis 5 gezeigten Ausführungsbeispiele näher erläutert.

Hierbei zeigt die Figur 2 eine Verbundkälteanlage, in der eine mögliche Ausgestaltung des erfindungsgemäßen Kältekreislaufes realisiert ist. Im Folgenden sei eine Verfahrensweise beschrieben, bei der als Kältemittel HFKW(s), FKW(s) oder CO₂ zur Anwendung kommen kann.

Das in der Verdichtereinheit 6 auf einem Druck zwischen 10 und 120 bar verdichtete Kältemittel wird über die Druckleitung 7 dem Verflüssiger bzw. Gaskühler 1 zugeführt und in diesem gegen Außenluft kondensiert bzw. enthitzt. Über die Leitungen 2, 2' und
2" wird das Kältemittel dem Kältemittelsammler 3 zugeführt, wobei es nunmehr jedoch erfindungsgemäß in der Zwischen-Entspannungsvorrichtung a auf einen Zwischendruck von 5 bis 40 bar entspannt wird. Diese Zwischenentspannung bietet den Vorteil, dass das nachgeschaltete Leitungsnetz sowie der Sammler 3 nurmehr auf eine niedrigere Drucklage ausgelegt sein müssen.

Der Druck, auf den das Kältemittel in der erwähnten Zwischen-Entspannungsvorrichtung a entspannt wird, wird hierbei vorzugsweise so gewählt, dass er noch unterhalb des niedrigsten zu erwartenden Verflüssigungsdruckes liegt.

Gemäß einer vorteilhaften Ausgestaltung des erfindungsgemäßen Kältekreislaufes ist die Druckleitung 7 mit dem Sammelbehälter 3, vorzugsweise mit dessen Gasraum, verbunden bzw. verbindbar. Diese Verbindung zwischen Druckleitung 7 und dem Sammelbehälter 3 kann beispielsweise über eine Verbindungsleitung 17, in der ein Entspannungsventil h angeordnet ist, erfolgen.

Gemäß einer vorteilhaften Ausgestaltung des erfindungsgemäßen Kältekreislaufes ist die Druckleitung 7 mit der den Verflüssiger 1 und den Sammelbehälter 3 verbindenden Leitung bzw. Leitungsabschnitte 2 bzw. 2', 2" verbunden bzw. verbindbar. Diese Verbindung zwischen der Druckleitung 7 und der Leitung 2 bzw. 2', 2" kann beispielsweise über die gestrichelt dargestellte Verbindungsleitung 18, in der ein Ventil j angeordnet ist, erfolgen.

Der Gasraum des Sammelbehälters ist mit dem Eingang der Verdichtereinheit 6 verbunden bzw. verbindbar.

Diese Verbindung zwischen Sammelbehälter 3 und Eingang der Verdichtereinheit 6 erfolgt über eine Verbindungsleitung 12, die wie in der Figur 2 dargestellt, in die Saugieitung 11 mündet.

Über das in der Leitung 12 vorgesehene Entspannungsventil e und das in der Leitung 17 vorgesehene Entspannungsventil h oder das in der Leitung 18 vorgesehene Ventil j kann der gewählte Zwischendruck nunmehr für alle Betriebsbedingungen konstant gehalten werden. Möglich ist jedoch auch eine Regelung dergestalt, dass ein
konstanter Differenzwert zum Saugdruck besteht. Dadurch wird erreicht, dass der Drosseldampfanteil an den Verdampfern vergleichsweise klein ist, was zur Folge hat, dass die Flüssigkeits- und Saugleitungen entsprechend kleiner dimensioniert werden können. Dies gilt auch für die Kondensatleitung, da nunmehr keine gasförmigen Bestandteile über sie zurück in den Verflüssiger 1 strömen müssen. Mittels der Erfindung wird somit auch erreicht, dass sich die erforderliche Kältemittelfüllmenge um bis zu ca. 30 % reduzieren lässt.

Über die Saugleitung 4 wird Kältemittel aus dem Sammler 3 abgezogen und den Kältemittelverbrauchem bzw. deren Wärmetauscher E2 und E3 zugeführt. Diesen vorgeschaltet ist jeweils ein Entspannungsventil b bzw. c, in denen das in die Kälteverbraucher strömende Kältemittel entspannt wird. Das in den Kälteverbrauchern E2 und E3 verdampfte Kältemittel wird anschließend über die Saugleitung 5 wiederum der Verdichtereinheit 6 zugeführt bzw. durch diese aus den Verdampfern E2 und E3 gesaugt.

Ein Teil des aus dem Sammler 3 über Leitung 4 abgezogenen Kältemittels wird über Leitung 8 einem oder mehreren Tiefkühlverbrauchern - dargestellt durch den Wärmetauscher E4 - dem ebenfalls ein Entspannungsventil d vorgeschaltet ist, zugeführt. Dieser Kältemittelteilstrom wird nach der Verdampfung im Wärmetauscher bzw. Kälteverbraucher E4 über die Saugleitung 9 der Verdichtereinheit 10 zugeführt und in dieser auf den Eingangsdruck der Verdichtereinheit 6 verdichtet. Der so verdichtete Kältemittelteilstrom wird anschließend über Leitung 11 der Eingangsseite der Verdichtereinheit 6 zugeführt.

Die Erfindung weiterbildend wird vorgeschlagen, dass - wie in der Figur 2 dargestellt - dem Sammelbehälter 3 ein Wärmeübertrager E1 vorgeschaltet sein kann.

Hierbei ist der Wärmeübertrager E1 vorzugsweise eingangsseitig mit dem Ausgang des Verflüssigers 1 verbunden oder verbindbar.

Wie in der Figur 2 dargestellt, kann nunmehr über Leitung 13, in der ein Entspannungsventil f vorgesehen ist, ein Teilstrom des verflüssigten bzw. enthitzen Kältemittels aus dem Verflüssiger bzw. Gaskühler 1 bzw. der Leitung 2 abgezogen und in dem Wärmeübertrager E1 gegen das zu enthitzende, dem Wärmeübertrager E1 über Leitung 2' zugeführte Kältemittel verdampft werden. Der verdampfte Kältemittelteilstrom wird anschließend über Leitung 14 einem Verdichter 6', der der vorbeschriebenen Verdichtereinheit 6 zugeordnet ist und der vorzugsweise auf einem höheren Druckniveau ansaugt, zugeführt und in diesem auf den gewünschten Enddruck der Verdichtereinheit 6 verdichtet werden.

Mittels des Wärmeübertragers E1 wird der in der Zwischen-Entspannungsvorrichtung a zu entspannende Kältemittelstrom vorzugsweise soweit abgekühlt, dass der Drosseldampfanteil des entspannten Kältemittels minimiert wird.

Alternativ oder zusätzlich können die im Sammler 3 anfallenden Drosseldampfanteile auch über die Leitung 12 sowie die gestrichelt gezeichnete Leitung 15 mittels des Verdichters 6' auf einem höheren Druckniveau abgesaugt werden.

In der **Figur 3** dargestellt ist eine Ausführungsform des erfindungsgemäßen Kältekreislaufes bzw. des erfindungsgemäßen Verfahrens zum Betreiben eines Kältekreislaufes, bei dem das aus dem Sammelbehälter 3 über die Leitung 4 abgezogene Kältemittel im Wärmetauscher E5 einer Unterkühlung unterworfen wird.

Hierbei erfolgt die Unterkühlung - entsprechend einer vorteilhaften Ausgestaltung der Erfindung - im Wärmetausch mit dem aus dem Sammelbehälter 3 über Leitung 12 abgezogenen Flashgas.

Flüssigkeitsleitungen, wie beispielsweise die in den Figuren 2 und 3 dargestellte Leitung 4, mit einem Temperaturniveau unterhalb der Umgebungstemperatur sind einer Wärmeeinstrahlung ausgesetzt. Diese hat zur Folge, dass das innerhalb der Flüssigkeitsleitung strömende Kältemittel teilweise verdampft, es somit zur Bildung von unerwünschten Dampfanteilen kommt. Um dies zu verhindern, werden Kältemittel bisher entweder durch eine Expansion eines Teilstromes des Kältemittels und anschließender Verdampfung oder durch einen inneren Wärmeübergang gegen einen Sauggasstrom, welches dabei überhitzt wird, unterkühlt.

Bei dem erfindungsgemäßen Kältekreislauf bzw. der erfindungsgemäßen Verfahrensweise kann der Temperaturabstand zwischen Saug- und Flüssigkeitsleitung bzw. des darin zirkulierenden Kältemittels unter Umständen zu gering sein, um eine innere Wärmeübertragung für die erforderliche Unterkühlung des in der Flüssigkeitsleitung strömenden Kältemittels zu realisieren.

Die Erfindung weiterbildend wird daher - wie bereits erwähnt - vorgeschlagen, das aus dem Sammelbehälter 3 über Leitung 4 abgezogene Kältemittel im Wärmetauscher bzw. Unterkühler E5 gegen das aus dem Sammelbehälter 3 über Leitung 12 und im Ventil e entspannte Flashgas zu unterkühlen. Nach Durchgang durch den Wärmetauscher bzw. Unterkühler E5 wird das entspannte und im Wärmetauscher E5 überhitzte Kältemittel über die Leitungsabschnitte 12' und 11 dem Eingang der Verdichtereinheit 6 zugeführt. Durch die Überhitzung des aus dem Sammelbehälter 3 über Leitung 12 abgezogenen Flashgasstromes wird in der Flüssigkeitsleitung 4 eine ausreichende Unterkühlung des in ihr strömenden Kältemittels erreicht; diese Unterkühlung des Kältemittels verbessert den Regelbetrieb der Entspannungs- bzw. Einspritzventile b, c und d, die den Verdampfern E2, E3 und E4 vorgeschaltet sind.

Flüssigkeitströpfchen, die aus dem Sammelbehälter 3 über Leitung 12 aufgrund einer zu kleinen Dimensionierung und/oder Überfüllung-des Sammelbehälters 3 nicht abgeschieden und mit dem Flashgas mitgeführt werden, werden spätestens im Wärmetauscher/Unterkühler E5 verdampft. Die beschriebene Verfahrensweise hat somit darüber hinaus den Vorteil, dass die Betriebssicherheit der Verdichter bzw. Verdichtereinheit 6 aufgrund einer sicheren Überhitzung des Flashgasstromes erhöht wird.

Die Figur 4 zeigt eine weitere Ausgestaltung des erfindungsgemäßen Kältekreislaufes bzw. des erfindungsgemäßen Verfahrens zum Betreiben eines Kältekreislaufes. Der Übersichtlichkeit halber ist in der Figur 4 lediglich ein Ausschnitt des in der Figur 2 und 3 dargestellten erfindungsgemäßen Kältekreislaufes dargestellt.

Das erfindungsgemäße Verfahren zum Betreiben eines Kältekreislaufes weiterbildend wird vorgeschlagen, dass zumindest ein Teilstrom des aus dem Sammelbehälter abgezogenen Fiashgases zumindest zeitweilig gegen wenigstens einen Teilstrom des verdichteten Kältemittels überhitzt wird.

Die Figur 4 zeigt eine mögliche Ausgestaltung des erfindungsgemäßen Verfahrens, bei der zumindest zeitweilig ein Teilstrom des aus dem Sammelbehälter 3 über Leitung 12 abgezogenen Flashgases über die Leitung 16 einem Wärmetauscher E6 zugeführt und in diesem gegen das in der Verdichtereinheit 6 verdichtete Kältemittel überhitzt wird.

Bei der in der Figur 4 dargestellten Verfahrensweise wird der zu überhitzende Flashgasstrom im Wärmetauscher E6 gegen den gesamten, in der Verdichtereinheit 6 verdichteten Kältemittelstrom, der über Leitung 7 dem in der Figur 4 nicht dargestellten Verflüssiger bzw. Enthitzer zugeführt wird, überhitzt.

Nach Durchgang durch den Wärmetauscher/Überhitzer E6 wird der FlashgasStrom über Leitung 16' dem Eingang des Verdichters 6' der Verdichtereinheit 6 zugeführt.

Die in der Figur 4 dargestellte Verfahrensweise ermöglicht es sicherzustellen, dass in dem Flashgas enthaltene Flüssiganteile zweifelsfrei verdampft werden, woraus eine erhöhte Sicherheit für die Verdichter bzw. die Verdichtereinheit 6 resultiert.

## Patentansprüche

1. Kältekreislauf, in dem ein ein- oder mehrkomponentiges Kältemittel, insbesondere CO₂, zirkuliert,
wobei der Kältekreislauf einen überkritischen Betrieb ermöglicht,
aufweisend in Strömungsrichtung einen Verflüssiger/Gaskühler (1), eine Zwischen-Entspannungsvorrichtung (a) zum Entspannen des Kältemittels auf einen Zwischendruck von 5 bis 40 bar, einen Sammelbehälter (3), Verdampfer (E2, E3) mit jeweils vorgeschalteter Entspannungsvorrichtung (b, c) und eine mit den Verdampfern (E2, E3) durch eine Saugleitung (5) verbundene Verdichtereinheit (6),
wobei der Gasraum des Sammelbehälters (3) mit dem Eingang der Verdichtereinheit (6) verbunden oder verbindbar ist,
wobei in der Verbindungsleitung (11, 12) zwischen dem Gasraum des Sammelbehälters (3) und dem Eingang der Verdichtereinheit (6) ein Entspannungsventil (e) vorgesehen ist;
wobei die Verbindungsleitung (11, 12) in die Saugleitung (5) vor der Verdichtereinheit (6) mündet;
wobei das von dem Sammelbehälter (3) abgezogene Kältemittel über eine Leitung (8) einem oder mehreren Tiefkühlverbrauchern (E4), denen ein Entspannungsventil (d) vorgeschaltet ist, zugeführt wird;
wobei eine Verdichtereinheit (10) vorgesehen ist, die über eine Saugleitung (9) mit in dem Tiefkühlverbraucher (E4) verdampften Kältemittel versorgt wird; und
wobei das in der Verdichtereinheit (10) verdichtete Kältemittel über eine Saugleitung (11) der Verdichtereinheit (6) zugeführt wird.

2. Kältekreislauf nach Anspruch 1, wobei dem Sammelbehälter (3) ein Wärmeübertrager (E1) vorgeschaltet ist, und/oder wobei der Wärmeübertrager (E1) eingangsseitig mit dem Ausgang des Verflüssigers/Gaskühlers (1) verbunden oder verbindbar ist (2, 13).

3. Kältekreislauf nach Anspruch 2, wobei sich die Leitung (2) von dem Verflüssiger/Gaskühler (1) in einen ersten Leitungsabschnitt (2') und in einen zweiten Leitungsabschnitt (13) aufteilt, wobei in dem zweiten Leitungsabschnitt (13) ein Entspannungsventil (f) angeordnet ist, und wobei das Kältemittel in dem zweiten Leitungsabschnitt (13) in dem Wärmeübertrager (E1) gegen das Kältemittel in dem ersten Leitungsabschnitt (2') verdampft wird, und/oder wobei der zweite Leitungsabschnitt (13, 14) nach dem Wärmeübertrager (E1) mit dem Eingang des Verdichters (6') der Verdichtereinheit (6) verbunden oder verbindbar ist.

4. Kältekreislauf nach einem der vorhergehenden Ansprüche, wobei eine Druckleitung (7) zum Zuführen von verdichtetem Kältemittel von der Verdichtereinheit (6) zu dem Verflüssiger/Gaskühler (1) vorgesehen ist, und wobei die Druckleitung (7) mit der den Verflüssiger/Gaskühler (1) und den Sammelbehälter (3) verbindenden Leitung (2, 2', 2") verbunden oder verbindbar ist.

5. Kältekreislauf nach Anspruch 4, wobei eine Druckleitung (7) zum Zuführen von verdichtetem Kältemittel von der Verdichtereinheit (6) zu dem Verflüssiger/Gaskühler (1) vorgesehen ist, und wobei eine Leitung (18) mit einem darin vorgesehenen Ventil (j) den Leitungsabschnitt (2', 2") zwischen dem Wärmeübertrager (E1) und der Zwischen-Entspannungsvorrichtung (a) mit der Druckleitung (7) nach der Verdichtereinheit (6) verbindet, und/oder wobei eine Leitung (17) mit einem darin vorgesehenen Ventil (h) den Leitungsabschnitt zwischen der Zwischen-Entspannungsvorrichtung (a) und dem Sammelbehälter (3) mit der Druckleitung (7) nach der Verdichtereinheit (6) verbindet.

6. Kältekreislauf nach Anspruch 5, wobei der gewählte Zwischendruck über das Entspannungsventil (e) in der Leitung (12) und über das Entspannungsventil (h) in der Leitung (17) und/oder über das Entspannungsventil (j) in der Leitung (18) so regelbar ist, dass er einen konstanten Wert oder eine konstante Differenz zum Saugdruck hat.

7. Kältekreislauf nach einem der vorhergehenden Ansprüche, wobei der Gasraum des Sammelbehälters (3) mit dem Eingang eines Verdichters (6') der Verdichtereinheit (6) verbunden oder verbindbar ist.

8. Kältekreislauf nach einem der vorhergehenden Ansprüche, wobei eine Druckleitung (7) zum Zuführen von verdichtetem Kältemittel von der Verdichtereinheit (6) zu dem Verflüssiger/Gaskühler (1) vorgesehen ist, und wobei ein Wärmetauscher (E6) vorgesehen ist, in dem aus dem Sammelbehälter (3) abgezogenes Flashgas gegen verdichtetes Kältemittel in der Druckleitung (7) überhitzt wird.

9. Kältekreislauf nach Anspruch 8, wobei das Flashgas nach Durchgang durch den Wärmetauscher/Überhitzer (E6) über eine Leitung (16') dem Eingang des Verdichters (6') der Verdichtereinheit (6) zugeführt wird.

10. Verfahren zum überkritischen Betrieb eines Kältekreislaufes nach einem der vorhergehenden Ansprüche,
in dem ein ein- oder mehrkomponentiges Kältemittel, insbesondere CO₂, zirkuliert,
wobei in der zwischen dem Verflüssiger/Gaskühler (1) und dem Sammelbehälter (3) angeordneten Zwischen-Entspannungsvorrichtung (a) eine Entspannung des Kältemittels auf einen Zwischendruck von 5 bis 40 bar erfolgt,
**dadurch gekennzeichnet, dass**
durch ein Entspannungsventil (e) in der Verbindungsleitung (11, 12), die den Gasraum des Sammelbehälters (3) mit dem Eingang der Verdichtereinheit (6) verbindet und in die Saugleitung (5) vor der Verdichtereinheit (6) mündet, der Zwischendruck konstant gehalten wird.

11. Verfahren nach Anspruch 10, wobei das Kältemittel (2) vor seiner Zwischen-Entspannung (a) abgekühlt wird, wobei die Abkühlung (E1) des Kältemittels (2) insbesondere gegen einen Teilstrom des Kältemittels (13) erfolgt.

12. Verfahren nach Anspruch 11, wobei das aus dem Sammelbehälter (3) abgezogene Kältemittel (4) unterkühlt wird.

13. Verfahren nach einem der Ansprüche 10 bis 12, wobei zumindest ein Teilstrom des aus dem Sammelbehälter (3) abgezogenen Flashgases (12) zumindest zeitweilig gegen das verdichtete Kältemittel (7) überhitzt wird.

14. Verfahren nach einem der Ansprüche 10 bis 13, wobei der Zwischendruck mittels wenigstens eines Ventils (e, h, j) auf einen konstanten Wert und/oder auf eine konstante Differenz zu dem Saugdruck geregelt wird, wobei diese Regelung insbesondere über das Entspannungsventil (e) in der Leitung (12) und über das Entspannungsventil (h) in der Leitung (17) und/oder über das Entspannungsventil (j) in der Leitung (18) erfolgt.

## Claims

1. A refrigeration circuit having a single or multiple component refrigerant, particularly CO₂, circulating therein,
the refrigeration circuit allowing for supercritical operation,
comprising in the flow direction a condenser/gas cooler (1), an intermediate expansion device (a) for expanding the refrigerant to an intermediate pressure of 5 to 40 bar, a receiver (3), evaporators (E2, E3) having a respective upstream expansion device (b, c), and a compressor unit (6) connected to the evaporators (E2, E3) via a suction line (5),
wherein the gas space of the receiver (3) is connected or connectable to the input of the compressor unit (6),
wherein an expansion valve (e) is provided within the connecting line (11, 12) between the gas space of the receiver (3) and the input of the compressor unit (6);
wherein the connecting line (11, 12) opens into the suction line (5) upstream of the compressor unit (6);
wherein the refrigerant withdrawn from the receiver (3) is delivered via a line (8) to one or more freezing consumers (E4) having an upstream expansion valve (d);
wherein a compressor unit (10) is provided which is supplied via a suction line (9) with refrigerant evaporated within the freezing consumer (E4); and
wherein the refrigerant compressed within the compressor unit (10) is delivered to the compressor unit (6) via a suction line (11).

2. The refrigeration circuit according to claim 1, wherein a heat exchanger (E1) is provided upstream of the receiver (3), and/or wherein the heat exchanger (E1) is connected or connectable (2, 13) with its input side to the output of the condenser/gas cooler (1).

3. The refrigeration circuit according to claim 2, wherein the line (2) from the condenser/gas cooler (1) divides into a first line portion (2') and a second line portion (13), wherein an expansion valve (f) is disposed within the second line portion (13), and wherein the refrigerant within the second line portion (13) is evaporated within the heat exchanger (E1) against the refrigerant within the first line portion (2'), and/or wherein the second line portion (13, 14) downstream of the heat exchanger (E1) is connected or connectable to the input of the compressor (6') of the compressor unit (6).

4. The refrigeration circuit according to any one of the preceding claims, wherein a pressure line (7) is provided for delivering compressed refrigerant from the compressor unit (6) to the condenser/gas cooler (1), and wherein the pressure line (7) is connected or connectable to the line (2, 2', 2") connecting the condenser/gas cooler (1) and the receiver (3).

5. The refrigeration circuit according to claim 4, wherein a pressure line (7) is provided for delivering compressed refrigerant from the compressor unit (6) to the condenser/gas cooler (1), and wherein a line (18) having a valve (j) provided therein connects the line portion (2', 2") between the heat exchanger (E1) and the intermediate expansion device (a) to the pressure line (7) downstream of the compressor unit (6), and/or wherein a line (17) having a valve (h) provided therein connects the line portion between the intermediate expansion device (a) and the receiver (3) to the pressure line (7) downstream of the compressor unit (6).

6. The refrigeration circuit according to claim 5, wherein the selected intermediate pressure is adjustable via the expansion valve (e) within the line (12) and via the expansion valve (h) within the line (17) and/or via the expansion valve (j) within the line (18) to have a constant value or a constant difference to the suction pressure.

7. The refrigeration circuit according to any one of the preceding claims, wherein the gas space of the receiver (3) is connected or connectable to the input of a compressor (6') of the compressor unit (6).

8. The refrigeration circuit according to any one of the preceding claims, wherein a pressure line (7) is provided for supplying compressed refrigerant from the compressor unit (6) to the condenser/gas cooler (1), and wherein a heat exchanger (E6) is provided in which flashgas withdrawn from the receiver (3) is superheated against compressed refrigerant within the pressure line (7).

9. The refrigeration circuit according to claim 8, wherein upon passing through the heat exchanger/superheater (E6) the flashgas is supplied to the input of the compressor (6') of the compressor unit (6) via a line (16').

10. A method for supercritically operating a refrigerant circuit according to any one of the preceding claims having a single or multiple component refrigerant, particularly CO₂, circulating therein,
wherein expansion of the refrigerant to an intermediate pressure of 5 to 40 bar is performed within the intermediate expansion device (a) disposed between the condenser/gas cooler (1) and the receiver (3),
**characterised in that**
the intermediate pressure is maintained constant by means of an expansion valve (e) within the connecting line (11, 12) connecting the gas space of the receiver (3) to the input of the compressor unit (6) and opening into the suction line (5) upstream of the compressor unit (6).

11. The method according to claim 10, wherein the refrigerant (2) is cooled prior to intermediate expansion (a) thereof, wherein the cooling (E1) of the refrigerant (2) is performed particularly against a partial flow of the refrigerant (13).

12. The method according to claim 11, wherein the refrigerant (4) withdrawn from the receiver (3) is subcooled.

13. The method according to any one of claims 10 to 12, wherein at least a partial flow of the flashgas (12) withdrawn from the receiver (3) is at least temporarily superheated against the compressed refrigerant (7).

14. The method according to any one of claims 10 to 13, wherein the intermediate pressure is adjusted by means of at least one valve (e, h, j) to a constant value and/or a constant difference to the suction pressure, wherein this adjustment is performed particularly via the expansion valve (e) within the line (12) and via the expansion valve (h) within the line (17) and/or via the expansion valve (j) within the line (18).

## Revendications

1. Circuit réfrigérant dans lequel un réfrigérant à un ou plusieurs composants, en particulier du CO₂, circule,
dans lequel le circuit réfrigérant permet un fonctionnement supercritique,
présentant dans le sens d'écoulement un condenseur/refroidisseur à gaz (1), un dispositif de détente intermédiaire (a) pour la détente du réfrigérant à une pression intermédiaire de 5 à 40 bars, un récipient collecteur (3), un évaporateur (E2, E3) avec un dispositif de détente respectivement prémonté (b, c) et une unité de compresseur (6) raccordée aux évaporateurs (E2, E3) par une conduite d'aspiration (5),
dans lequel l'espace de gaz du récipient collecteur (3) est ou peut être raccordé à l'entrée de l'unité de compresseur (6), dans lequel dans la conduite de raccordement (11, 12) entre l'espace de gaz du récipient collecteur (3) et l'entrée de l'unité de compresseur (6) une soupape de détente (e) est prévue ;
dans lequel la conduite de liaison (11, 12) débouche dans la conduite d'aspiration (5) avant l'unité de compresseur (6) ; dans lequel le réfrigérant retiré du récipient collecteur (3) est amené par le biais d'une conduite (8) à un ou plusieurs consommateurs à refroidissement profond (E4) en amont desquels est montée une soupape de détente (d) ;
dans lequel une unité de compresseur (10) est prévue, laquelle est alimentée par le biais d'une conduite d'aspiration (9) en réfrigérant évaporé dans le consommateur à refroidissement profond (E4) ; et
dans lequel le réfrigérant compressé dans l'unité de compresseur (10) est amené par le biais d'une conduite d'aspiration (11) à l'unité de compresseur (6).

2. Circuit réfrigérant selon la revendication 1, dans lequel un transmetteur thermique (E1) est monté en amont du récipient collecteur (3) et/ou dans lequel le transmetteur thermique (E1) est ou peut être relié côté entrée à la sortie du condenseur/refroidisseur à gaz (1) (2, 13).

3. Circuit réfrigérant selon la revendication 2, dans lequel la conduite (2) se sépare du condenseur/refroidisseur à gaz (1) en une première section de conduite (2') et en une seconde section de conduite (13), dans lequel une soupape de détente (f) est agencée dans la seconde section de conduite (13), et dans lequel le réfrigérant est évaporé dans la seconde section de conduite (13) dans le transmetteur de chaleur (E1) contre le réfrigérant dans la première section de conduite (2'), et/ou dans lequel la seconde section de conduite (13, 14) est ou peut être reliée après le transmetteur de chaleur (E1) à l'entrée du compresseur (6') de l'unité de compresseur (6).

4. Circuit réfrigérant selon l'une quelconque des revendications précédentes, dans lequel une conduite de pression (7) est prévue pour l'amenée de réfrigérant compressé de l'unité de compresseur (6) au condenseur/refroidisseur à gaz (1), et dans lequel la conduite de pression (7) est ou peut être raccordée à la conduite (2, 2', 2") raccordant le condenseur/refroidisseur à gaz (1) et le récipient collecteur (3).

5. Circuit réfrigérant selon la revendication 4, dans lequel une conduite de pression (7) est prévue pour l'amenée de réfrigérant compressé de l'unité de compresseur (6) au condenseur/refroidisseur à gaz (1), et dans lequel une conduite (18) raccorde avec une soupape (j) prévue dedans la section de conduite (2', 2") entre le transmetteur de chaleur (E1) et le dispositif de détente intermédiaire (a) à la conduite de pression (7) après l'unité de compresseur (6), et/ou dans lequel une conduite (17) raccorde avec une soupape (h) prévue dedans la section de conduite entre le dispositif de détente intermédiaire (a) et le récipient collecteur (3) à la conduite de pression (7) après l'unité de compresseur (6).

6. Circuit réfrigérant selon la revendication 5, dans lequel la pression intermédiaire choisie peut être régulée par le biais de la soupape de détente (e) dans la conduite (12) et par le biais de la soupape de détente (h) dans la conduite (17) et/ou par le biais de la soupape de détente (j) dans la conduite (18) de sorte qu'elle présente une valeur constante ou une différence constante par rapport à la pression d'aspiration.

7. Circuit réfrigérant selon l'une quelconque des revendications précédentes, dans lequel l'espace de gaz du récipient collecteur (3) est ou peut être raccordé à l'entrée d'un compresseur (6') de l'unité de compresseur (6).

8. Circuit réfrigérant selon l'une quelconque des revendications précédentes, dans lequel une conduite de pression (7) est prévue pour l'amenée de réfrigérant compressé de l'unité de compresseur (6) au condenseur/refroidisseur à gaz (1), et dans lequel un échangeur de chaleur (E6) est prévu dans lequel de la vapeur instantanée retirée du récipient collecteur (3) est surchauffée contre du réfrigérant compressé dans la conduite de pression (7).

9. Circuit réfrigérant selon la revendication 8, dans lequel la vapeur instantanée est amenée après le passage par l'échangeur de chaleur/surchauffeur (E6) par le biais d'une conduite (16') à l'entrée du compresseur (6') de l'unité de compresseur (6).

10. Procédé de fonctionnement supercritique d'un circuit réfrigérant selon l'une quelconque des revendications précédentes,
dans lequel un réfrigérant à un ou plusieurs composants, en particulier du CO₂, circule,
dans lequel dans le dispositif de détente intermédiaire (a) agencé entre le condenseur/refroidisseur à gaz (1) et le récipient collecteur (3) une détente du réfrigérant est effectuée à une pression intermédiaire de 5 à 40 bars,
**caractérisé en ce que**
par une soupape de détente (e) dans la conduite de liaison (11 12), qui raccorde l'espace de gaz du récipient collecteur (3) à l'entrée de l'unité compresseur (6) et débouche dans la conduite d'aspiration (5) avant l'unité de compresseur (6), la pression intermédiaire est maintenue constante.

11. Procédé selon la revendication 10, dans lequel le réfrigérant (2) est refroidi avant sa détente intermédiaire (a), dans lequel le refroidissement (E1) du réfrigérant (2) est effectué en particulier contre un courant partiel du réfrigérant (13).

12. Procédé selon la revendication 11, dans lequel le réfrigérant (4) retiré du récipient collecteur (3) est sous-refroidi.

13. Procédé selon l'une quelconque des revendications 10 à 12, dans lequel au moins un courant partiel de la vapeur instantanée retirée (12) du récipient collecteur (3) est surchauffé au moins temporairement contre le réfrigérant compressé (7).

14. Procédé selon l'une quelconque des revendications 10 à 13, dans lequel la pression intermédiaire est réglée au moyen d'au moins une soupape (e, h, j) à une valeur constante et/ou à une différence constante par rapport à la pression d'aspiration, dans lequel cette régulation est effectuée en particulier par le biais de la soupape de détente (e) dans la conduite (12) et par le biais de la soupape de détente (h) dans la conduite (17) et/ou par le biais de la soupape de détente (j) dans la conduite (18).
